# EUROPÄISCHE PATENTANMELDUNG

(11) **EP 4 625 397 A2**
(43) Veröffentlichungstag der Anmeldung: **01.10.2025**
(21) Anmeldenummer: 25189914.2
(22) Anmeldetag: 18.10.2017
(51) Int. Cl.: G09F 13/04

(54) **ANZEIGEVORRICHTUNG MIT ENERGIESPARENDEM BILDSCHIRM UND VERWENDUNG**

(62) Teilanmeldung aus: 17811197.7
(71) Anmelder: VusionGroup GmbH, 8072 Fernitz-Mellach (AT)
(72) Erfinder: Jauck, Philipp, 8072 Fernitz-Mellach (AT); Samhaber, Johannes, 8072 Fernitz-Mellach (AT)
(74) Vertreter: Schneider, Michael

(57) **Zusammenfassung**

Elektronische Preis- und/oder Produkt-Anzeigevorrichtung (2), aufweisend einen reflektiven Bildschirm (21) zur Anzeige einer Information, und eine Signalisierungs-Einrichtung (28) zum direkt in Blickrichtung auf den Bildschirm visuell-wahrnehmbar die angezeigte Information überlagernden Signalisieren von einem internen Zustand oder einer Zustandsveränderung der Anzeigevorrichtung (2), dadurch gekennzeichnet, dass die Signalisierungs-Einrichtung (28) zum Überlagern von nur einem Teil der mit Hilfe des Bildschirms angezeigten Information mit besagtem Lichtsignal ausgebildet ist, oder dass die Signalisierungs-Einrichtung (28) zum bereichsweisen Überlagern der mit Hilfe des Bildschirms wiedergegeben Information mit unterschiedlichen Lichtsignalen ausgebildet ist, und
dass die Signalisierungs-Einrichtung (28) einen Lichtleiter (23) aufweist, der in Bezug auf den Bildschirm derart angebracht bzw. orientiert ist, dass seine vorwiegende Lichtausbreitungsrichtung parallel zur Betrachtungsfläche des Bildschirms (21) verläuft.

## Beschreibung

### Technisches Feld

Die Erfindung betrifft eine elektronische Preis- und/oder Produkt-Anzeigevorrichtung zur energiesparenden Anzeige einer Information.

### Hintergrund

Eine bekannte (Preis- und/oder Produkt-) Anzeigevorrichtung, auch elektronisches Preisanzeigeschild, im Fachjargon auch "Electronic Shelf Label", kurz ESL genannt, weist einen reflektiven Bildschirm und eine Elektronik zur Ansteuerung des Bildschirms sowie eine Batterie zur Energieversorgung auf. Mit dem Bildschirm werden statische Informationen betreffend Preise und / oder produktrelevante Informationen zu einem Produkt angezeigt.

Da es sich bei einem solchen Typ von Bildschirm ganz allgemein um einen reflektiven, also passiven, nicht selbst leuchtenden Bildschirm handelt, lassen sich die mit ihm darzustellenden Informationen mit ausreichendem Kontrast nur bei ausreichender Beleuchtung durch externe Lichtquellen, wie z.B. das künstliche Licht in den Verkaufsräumen eines Supermarkts, kontrastreich darstellen. Das künstliche Licht leuchtet dabei den Bildschirm von vorne an und wird von dort wieder zum Betrachter reflektiert. Durch den Einsatz des extrem energiesparenden Bildschirms wie auch dem möglichst energiesparenden Betrieb der Elektronik, lassen sich beachtliche Batterielebenszeiten von einigen Jahren erzielen.

Bei einer solchen Anzeigevorrichtung besteht jedoch das Problem, dass es dem Bildschirm an jeglicher Möglichkeit fehlt, bei einem - z.B. flüchtigen - Betrachter ein erhöhtes Maß an Aufmerksamkeit zu erregen.

Die Erfindung hat sich daher die Aufgabe gestellt, eine verbesserte Anzeigevorrichtung bereitzustellen, bei der die vorstehend angesprochenen Nachteile beseitigt sind.

### Zusammenfassung der Erfindung

Diese Aufgabe wird durch eine Anzeigevorrichtung gemäß Anspruch 1 gelöst. Der Gegenstand der Erfindung ist daher eine elektronische Preis-und/oder Produkt-Anzeigevorrichtung, aufweisend
- einen reflektiven Bildschirm zur Anzeige einer Information, und
- eine Signalisierungs-Einrichtung zum direkt in Blickrichtung auf den Bildschirm visuell-wahrnehmbar die angezeigte Information überlagernden Signalisieren von einem internen Zustand oder einer internen Zustandsveränderung der Anzeigevorrichtung,
dadurch gekennzeichnet, dass die Signalisierungs-Einrichtung zum Überlagern von nur einem Teil der mit Hilfe des Bildschirms angezeigten Information mit besagtem Lichtsignal ausgebildet ist, oder dass die Signalisierungs-Einrichtung zum bereichsweisen Überlagern der mit Hilfe des Bildschirms wiedergegeben Information mit unterschiedlichen Lichtsignalen ausgebildet ist, und
dass die Signalisierungs-Einrichtung einen Lichtleiter aufweist, der in Bezug auf den Bildschirm derart angebracht bzw. orientiert ist, dass seine vorwiegende Lichtausbreitungsrichtung parallel zur Betrachtungsfläche des Bildschirms verläuft.

Diese Aufgabe wird weiterhin durch eine Verwendung gemäß Anspruch 14 gelöst. Der Gegenstand der Erfindung ist daher auch eine Verwendung der erfindungsgemäßen Anzeigevorrichtung als Bestandteil eines Weg-Leitsystems zum Anzeigen eines Wegs oder eines Notausgang-Anzeige-Systems zum Anzeigen eines Wegs zu einem Notausgang.

Ein solcher reflektiver Bildschirm im Fachjargon auch Electronic-Paper-Display, abgekürzt EPD, genannt und ist mit Hilfe von "elektronischem Papier", kurz "E-Paper" auch englisch "e-paper" oder "E-Ink" genannt, realisiert. Diese Begriffe stehen im Wesentlichen für das Prinzip einer elektrophoretischen Anzeige, bei der z.B. positiv geladene, weiße Partikel und negativ geladene, schwarze Partikel in einem transparenten zähflüssigen Polymer enthalten sind. Durch kurzzeitiges Anlegen einer Spannung an Elektroden, zwischen denen das Medium aus Partikeln und Polymer angeordnet ist, werden in Betrachtungsrichtung entweder die schwarzen vor den weißen Partikeln platziert oder umgekehrt. Diese Anordnung bleibt dann ohne weitere Energiezufuhr für relativ lange Zeit (z.B. einige Wochen) aufrecht. Segmentiert man die Anzeige entsprechend, so lassen sich z.B. Buchstaben, Zahlen oder Bilder mit relativ hoher Auflösung anzeigen, um besagte Informationen anzuzeigen. Ein solcher reflektiver Bildschirm kann jedoch auch mit Hilfe anderer Technologien, die z.B. unter dem Begriff "elektrowetting" oder "MEMS" bekannt sind, realisiert sein. Der Bildschirm kann z.B. wie erwähnt zur Schwarz-Weiß-Wiedergabe, zur Graustufen-Wiedergabe, zur Schwarz-Weiß-Rot- oder auch Schwarz-Weiß-Gelb-Wiedergabe ausgebildet sein. Auch sollen zukünftige Entwicklungen mitumfasst sein, die eine Voll-Farb- oder auch Multi-Color-Wiedergabe ermöglichen.

Bei einem solchen Bildschirm handelt es sich ganz allgemein um einen reflektiven, also passiven, nicht selbst leuchtenden Bildschirm bei dem die - relativ statische - Informationswiedergabe darauf basiert, dass von einer externen (künstlichen oder natürlichen) Lichtquelle erzeugtes Licht auf den Bildschirm einstrahlt und von dort zum Betrachter reflektiert wird. Ein konventioneller Bildschirm hat also keine eigenen Leuchtmittel.

Bei der erfindungsgemäßen Anzeigevorrichtung kommt nun zusätzlich ein Lichtsignal zum Signalisieren zum Einsatz. Dieses Lichtsignal kann mit konstanter Lichtintensität vorliegen. Es kann jedoch auch ein von einem statischen, z.B. weißen Licht abweichendes Lichtsignal verwendet werden. Ein solches, dynamisches Lichtsignal kann beispielsweise durch ein pulsierendes Lichtsignal, das in seiner Helligkeit an- und abschwellt, oder ein blinkendes Lichtsignal gegeben sein. Bei all diesen Varianten, die eine höhere Aufmerksamkeit beim Betrachter hervorrufen und die auch miteinander kombiniert sein können, kann das Lichtsignal durch weißes Licht gegeben sein, bevorzugt jedoch durch ein Licht in einer anderen Farbe, wie beispielsweise rot, grün oder blau, orange oder violett usw., weil damit eine erhöhte Aufmerksamkeit des Betrachters einhergeht.

Das Pulsieren des Lichts kann jedoch auch dazu genutzt werden, Energie zu sparen und / oder die Helligkeit anzupassen, wobei dabei die Frequenz des Pulsierens so gewählt wird, dass das menschliche Auge das Pulsieren des Lichts nicht wahrnehmen kann. Damit kann auch bei einem blinkenden Lichtsignal eine zeitlich veränderliche Helligkeit realisiert werden

Wie nachfolgend noch im Detail erörtert, kann ein Zustand oder eine Zustandsänderung auf vielfältige Art und Weise in der Anzeigevorrichtung vorliegen bzw. auftreten. Um diese Zustände oder Zustandsveränderungen nun für die Signalisierung nutzbar zu machen, gliedert sich die Signalisierung-Einrichtung funktional und/oder strukturell in eine Lichtsignal-Abgabeeinrichtung, welche das visuell wahrnehmbare Lichtsignal erzeugt, und eine damit gekoppelte bzw. zusammenwirkende und diese ansteuernde Lichtsignal-Steuereinrichtung, welche die Abgabe des Lichtsignals in Abhängigkeit von besagten Zuständen oder Zustandsänderungen steuert.

Die Lichtsignal-Abgabeeinrichtung ist wie gesagt zum physikalischen Erzeugen des Lichtsignals gemäß von Steuerungsvorgaben, wie z.B. Steuerungsparameter oder Steuerungs-Signale bzw. -Daten, der Lichtsignal-Steuereinrichtung ausgebildet. Sie verfügt also über zumindest eine Lichtquelle und entsprechend ausgebildete Lichtleitungsmittel, um das Lichtsignal an der passenden Position abzugeben. Die Angabe, dass die Abgabe des Lichtsignals direkt in Blickrichtung auf den Bildschirm visuell-wahrnehmbar die angezeigte Information überlagert, ist so zu verstehen, dass die Lichtsignalabgabe nicht neben dem Bildschirm erfolgt. Vielmehr erfolgt sie in Blickrichtung auf den Bildschirm räumlich betrachtet genau vor dem Bildschirm. Dabei ist die Lichtsignal-Abgabeeinrichtung z.B. zumindest teilweise vor jenem Teil des Bildschirms angeordnet, der zur Darstellung besagter Information dient und zumindest dort transparent ausgebildet, so dass nicht nur das Lichtsignal visuell wahrnehmbar ist, sondern auch die mit Hilfe des Bildschirms dargestellte Information.

Weiterhin ist die Lichtsignal-Steuereinrichtung zum Generieren der Steuerungsvorgaben für die Lichtsignal-Abgabeeinrichtung in Abhängigkeit der Zustände bzw. Zustandsänderungen ausgebildet. Solche Zustände oder Zustandsänderungen sind das Ergebnis verschiedenster interner Datenverarbeitungen, jedoch unter Ausschluss der Verarbeitung von externer Umgebungsparameter wie z.B. Umgebungs-Lichtintensität oder Umgebungs-Bewegungserfassung usw.

Zu diesem Zweck kann die Lichtsignal-Steuereinrichtung durch z.B. Teile der oder durch die Elektronik der Anzeigevorrichtung selbst gebildet sein, welche z.B. die Kommunikation zu einer externen Basisstation ermöglichen oder für die Ansteuerung des Bildschirms zuständig ist. Sie übernimmt nun auch zusätzliche die Lichtsignal-Steuerung betreffende Aktivitäten und hat unmittelbaren Zugriff auf die bei Verarbeiten von Befehlen oder Parametren usw. in der Elektronik der Anzeigevorrichtung auftretenden Zustände oder Zustandsveränderungen.

Die Lichtsignal-Steuereinrichtung kann jedoch auch als eigenständige, separate Elektronik zusätzlich zu der die Kommunikation und/oder den Bildschirm steuernden Elektronik ausgebildet sein. In diesem Fall ist sie mit den anderen elektronischen Komponenten der Anzeigevorrichtung über Daten-Signal-Leitungen, wie z.B. eine Schnittstelle, gekoppelt und wird von diesen anderen elektronischen Komponenten über das Vorliegen von Zuständen oder das Auftreten von Zustandsänderungen informiert. Die Realisierung kann jedoch auch so gewählt sein, dass die Lichtsignal-Steuereinrichtung das Vorliegen der Zustände oder das Auftreten der Zustandsänderungen von sich aus aktiv von den anderen elektronischen Komponenten abfragt.

Vor diesem Hintergrund geht mit den erfindungsgemäßen Maßnahmen der Vorteil einher, dass die dem Grundgedanken nach statische Information anzeigende Anzeigevorrichtung nun mit Hilfe des zusätzlichen Lichtsignals für Aufmerksamkeit bei den zum Beispiel in einem Geschäftslokal an einem Regal vorbeigehenden Kunden sorgt. Der an dem Regal vorbeigehende Kunde lässt üblicherweise seinen Blick über das Regal bzw. die Produkte schweifen, weil er ein bestimmtes Produkt sucht. Bei dieser Suche spielen üblicherweise die produktspezifischen Informationen, die auf einem konventionellen Regalschild angezeigt werden, eine untergeordnete bis gar keine Rolle. De facto nimmt der Kunde das konventionelle Regalschild bei seiner Suche nach einem spezifischen Produkt mitunter gar nicht wahr. Die erfindungsgemäße Anzeigevorrichtung zieht jedoch mit Hilfe ihres Lichtsignals die Aufmerksamkeit des Betrachters auf sich, der nun seinen Blick auf die Anzeigevorrichtung fokussiert. Da das Lichtsignal nicht von irgendeiner Position oder Stelle des Gehäuses benachbart zu dem Bildschirm der Anzeigevorrichtung ausgesandt wird, sondern direkt in Blickrichtung auf den Bildschirm diesen überlagert, wird die dort wiedergegebene Information, wie z.B. Preise und Produktangabe, auch optisch hervorgehoben. Dadurch wird insbesondere erreicht, dass der Kunde nicht nur die Anzeigevorrichtung als solches mit erhöhter Aufmerksamkeit wahrnimmt, sondern sich zusätzlich auf die Produktinformation, die mit Hilfe des Bildschirms wiedergegeben wird, fokussiert, diese betrachtet und somit auch kognitiv wahrnimmt.

Die erfindungsgemäße Anzeigevorrichtung unterstützt jedoch auch das Betriebspersonal eines z.B. Supermarkts, in dem solche Anzeigevorrichtungen z.B. als Preisanzeigeschilder an den Regalen montiert sind.

Konventionelle elektronische Anzeigevorrichtungen werden normalerweise mit Hilfe einer funkbasierten Kommunikation zentral angesteuert und die verschiedenen produktspezifischen Informationen an die individuellen Anzeigevorrichtungen kommuniziert, sodass sie dort mit Hilfe des Bildschirms angezeigt werden. Für den Fall, dass im Betrieb solcher konventioneller Anzeigevorrichtungen Probleme auftreten oder die konventionellen Anzeigevorrichtungen aus welchen Gründen auch immer nicht an den für sie geplanten Regalpositionen positioniert sind, hat sich die manuelle Suche nach ihnen als äußerst problematisch und vor allem sehr zeitaufwendig erwiesen. Das Personal muss bei der Suche nämlich die auf jedem Bildschirm angezeigte Information lesen und prüfen, ob sie zu dem Regalplatz passt, an dem sich die Anzeigevorrichtung befindet.

Die erfindungsgemäße, elektronische Anzeigevorrichtung kann durch die Signalisierungs-Einrichtung, insbesondere durch Abgabe des Lichtsignals mit vordefinierten Parametern visuell darauf aufmerksam machen, dass ein Problem vorliegt, welches eine manuelle Interaktion des Betriebspersonals erfordert. Eine solcher Art Lichtsignale aussendende Anzeigevorrichtung kann vom Betriebspersonal aus dem betreffenden Regal entfernt werden und zu Wartungszwecken weitergereicht werden. Auch kann das Betriebspersonal vor Ort an der betroffenen Anzeigevorrichtung durch Interaktion mit einem entsprechend ausgebildeten Servicegeräte über eine Funkschnittstelle der Anzeigevorrichtung in der Anzeigevorrichtung Aktionen auslösen, welche das Problem beheben. Die Wahrnehmung wie auch die Suche nach Anzeigevorrichtungen, die sich in einem problematischen Zustand oder am falschen Ort befinden, wird durch das Lichtsignal erheblich erleichtert.

Weitere, besonders vorteilhafte Ausgestaltungen und Weiterbildungen der Erfindung ergeben sich aus den abhängigen Ansprüchen sowie der nachfolgenden Beschreibung.

Die Anzeigevorrichtung weist eine oder mehrere elektronische Baugruppen oder Komponenten auf. Diese können mit Hilfe einer reinen Hardware, eines ASIC (Application Specific Integrated Circuit) oder eines Mikrocontrollers, auf dem eine Software ausgeführt wird, ausgerüstet mit entsprechenden Speicherbausteinen realisiert sein. Die Strom- bzw. Energieversorgung kann mit Hilfe einer Batterie oder eines Akkumulators der Anzeigevorrichtung erfolgen. Die Stromversorgung kann jedoch auch leitungsgebunden mit Hilfe von Kontakten der Anzeigevorrichtung erfolgen, wobei diese Kontakte mit korrespondierenden Kontakten an einem Regal oder ganz allgemein einer Aufnahme für die Anzeigevorrichtung kontaktiert werden, um die Stromversorgung mit einer externen Versorgung herzustellen. Auch kann die Kommunikation mit einer Basisstation entweder funkbasiert, lichtbasiert oder leitungsgebunden erfolgen. Beim funkbasierten Kommunizieren kommen Funksignale, beim lichtbasierten Kommunizieren kommen Lichtsignale und beim leitungsgebundenen Kommunizieren kommen Signale auf Leitungen zum Einsatz.

Bei der erfindungsgemäßen Anzeigevorrichtung kann die Signalisierungs-Einrichtung einerseits zum Überlagern von nur einem Teil der mit Hilfe des Bildschirms angezeigten Information mit besagtem Lichtsignal ausgebildet sein. Mit dieser Ausbildung lassen sich einzelne Bereiche des Bildschirms hervorheben oder die Signalwirkung des Lichtsignals auf einzelne Bereiche des Bildschirms beschränken.

Bei der erfindungsgemäßen Anzeigevorrichtung kann die Signalisierungs-Einrichtung alternativ zum bereichsweisen Überlagern der mit Hilfe des Bildschirms wiedergegeben Information mit unterschiedlichen Lichtsignalen ausgebildet sein. Mit dieser Ausbildung lassen sich für unterschiedliche Bereiche des Bildschirms voneinander unabhängige Signalisierungen realisieren. So kann beispielsweise die eine Hälfte des Bildschirms ein grün blinkendes Lichtsignal abgeben, während die andere Hälfte des Bildschirms ein rot blinkendes Lichtsignal abgibt. Auch kann beispielsweise für zwei verschiedene Bereiche des Bildschirms ein in den zwei Bereichen abwechselnd auftretendes Lichtsignal einer bestimmten Farbe eingestellt werden. Werden als Bereiche beispielsweise Streifen definiert, lassen sich von Streifen zu Streifen laufende Lichtsignale generieren, wobei immer nur ein Streifen das betreffende Lichtsignal abgibt, jedoch nach Verstreichen einer Zeitperiode auf den benachbarten Streifen umgeschaltet wird. Die unterschiedlichen Lichtsignale können grundsätzlich verschiedene Farben aufweisen und ein voneinander unabhängiges zeitliches Verhalten zeigen.

Die Signalisierungs-Einrichtung kann auch zum vollständigen Überlagern der mit Hilfe des Bildschirms wiedergegebenen Information, insbesondere des gesamten Anzeigebereiches des Bildschirms, mit besagtem Lichtsignal ausgebildet sein. Mit dieser Ausbildung lässt sich die Signalwirkung des Lichtsignals auf den gesamten Bildschirm ausdehnen, sodass ein möglichst großflächiges und intensives Lichtsignal mit entsprechender Signalwirkung erzeugt wird.

Bei der erfindungsgemäßen Anzeigevorrichtung kann zur Erzeugung der Signalwirkung des Lichtsignals beispielsweise eine Lampe vorgesehen sein, die von vorne auf den Bildschirm leuchtet.

Erfindungsgemäß weist die Signalisierungs-Einrichtung einen Lichtleiter auf, der in Bezug auf den Bildschirm derart angebracht bzw. orientiert ist, dass seine vorwiegende Lichtausbreitungsrichtung parallel zur Betrachtungsfläche des Bildschirms verläuft. Wird Licht in den Lichtleiter eingespeist so wird dieses Licht an seinen Rändern großteils reflektiert bzw. in den Lichtleiter zurück gebrochen. Nichtsdestotrotz tritt ein gewisser Anteil des Lichtes aus dem Rändern des Lichtleiters aus, strahlt den Bildschirm von vorne her also direkt in Blickrichtung auf den Bildschirm an, wird vom Bildschirm wieder reflektiert und tritt durch den Lichtleiter hindurch hin zum Betrachter aus. Der Betrachter, zum Beispiel der Kunde in einem Supermarkt, sieht daher aus weiterer Entfernung von dem elektronischen Preisanzeigeschild zunächst vorwiegend das Lichtsignal selbst, welches seine Aufmerksamkeit auf das jeweilige Preisanzeigeschild lenkt. Erst bei näherer Betrachtung und Annäherung an das Preisanzeigeschild wird vom Kunden auch der für ihn bestimmte kognitive Inhalt des Bildschirms, nämlich die Informationen betreffend Produkte und Preise, wahrgenommen. Dabei ist diese Information jedoch eingebettet in das jeweilige Lichtsignal. Handelt es sich bei dem Lichtsignal zum Beispiel um ein grünes konstant leuchtendes Licht, so erscheinen die Umgebungsbereiche der schwarzen Schriftzeichen (wie auch die Schriftzeichen selbst), welche die Information repräsentieren, ebenfalls in grünes Licht getaucht. Handelt es sich bei dem Lichtsignal zum Beispiel um ein grün blinkende Licht, so erscheinen die Umgebungsbereiche der Schriftzeichen (wie auch die Schriftzeichen selbst), abwechselnd gemäß ihrer originalen Schwarz-Weiß-Darstellung oder in grünes Licht getaucht.

Bei dem Lichtleiter kann es sich um eine Platte handeln, die vor der Betrachtungsfläche des Bildschirms angeordnet ist. Bevorzugt handelt es sich jedoch um eine Folie, die auf die Betrachtungsfläche des Bildschirms aufgebracht ist. Dabei kann die Betrachtungsfläche des Bildschirms auch gekrümmt sein und sich die Folie an die Krümmung anpassen. Bei einer erfindungsgemäßen Anzeigevorrichtung kann jedoch der Lichtleiter auch einen Bestandteil des Bildschirms bilden, bevorzugt die äußere Betrachtungsfläche des Bildschirms abdeckt oder in sie integriert sein oder besagte äußere Betrachtungsfläche bilden. Damit lassen sich besonders kompakte Bildschirme mit Signalisierungsfunktion realisieren, kostengünstig herstellen und auch die Signalisierung-Einrichtung vollständig in den Bildschirm integrieren. So lässt sich der Bildschirm kompakt im Gehäuse der Anzeigevorrichtung verbauen.

Bei der erfindungsgemäßen Anzeigevorrichtung weist die Signalisierungs-Einrichtung eine oder mehrere Lichtquellen, insbesondere LED oder OLED, besonders bevorzugt RGB-LED, auf, womit das Lichtsignal erzeugt wird. Als besonders vorteilhaft hat sich die Realisierung mit Hilfe von einer sogenannten RGB-LED erwiesen, weil mit ihr mit möglichst niedrigem Energieaufwand und auf einfachste Weise unterschiedlich gefärbte Lichtsignale erzeugt werden können. Die jeweils erzeugten farbigen Lichtsignale können unterschiedliche Zustände der Anzeigevorrichtung repräsentieren bzw. kodieren. Hierbei steht LED für Light Emitting Diode, OLED für Organic LED und RGB für Rot, Grün und Blau.

Um eine tatsächliche Fokussierung des Betrachters, auch des nur flüchtigen Betrachters, auf die Betrachtungsfläche des Bildschirms sicherzustellen, hat es sich als besonders vorteilhaft erwiesen, wenn die Lichtquelle im Inneren des Gehäuses der Anzeigevorrichtung untergebracht ist, wobei bevorzugt das mit ihr erzeugte Licht vorwiegend bzw. im Wesentlichen parallel zur Betrachtungsfläche des Bildschirms oder in eine Richtung hin zur Betrachtungsfläche abgestrahlt oder geleitet wird. Somit ist ein Abstrahlen des Lichtsignals an einer anderen Stelle als der Betrachtungsfläche des Bildschirms zuverlässig vermieden und die Betrachtungsfläche rückt unweigerlich durch die Signalwirkung des Lichtsignals ins Zentrum der Aufmerksamkeit eines Betrachters.

Um die Lichtausbreitung wie auch Lichtausbeute der Lichtquelle für die Signalisierung zu optimieren, ist es von Vorteil, wenn die Lichtquelle zwecks Einspeisung des mit ihr erzeugbaren Lichts optisch mit dem Lichtleiter gekoppelt ist. Die Kopplung kann dabei z.B. von der Seite her, von oben oder von unten oder auch schräg erfolgen. Auch können optische Kopplungsmittel zum Einsatz kommen, welche die Einspeisung des Lichts optimieren. Sie können das von der Lichtquelle erzeugte Licht bündeln und / oder seine Ausbreitungsrichtung in den Lichtleiter hinein orientieren. Dies kann auch durch ein Krümmen des Randes des Lichtleiters hin zu der Lichtaustrittsrichtung der Lichtquelle realisiert sein. Dabei kann die Einspeisung in den Lichtleiter punktförmig in einem kleinen Bereich wie auch linien- oder flächenförmig entlang eines größeren ausgedehnten Bereiches erfolgen. Damit ist sichergestellt, dass der vorwiegende Anteil des Lichts, das mit Hilfe der z.B. LED abgestrahlt wird, in den Lichtleiter hinein abgegeben wird und dort zur Erzielung des die Information überlagernden Lichtsignals verfügbar ist.

Die Erzeugung des Lichtsignals erfolgt bei der erfindungsgemäßen Anzeigevorrichtung intern. Dabei können verschiedene externe wie auch interne Umstände als Auslöser für das Lichtsignal dienen. Bei einer erfindungsgemäßen Anzeigevorrichtung hat es sich daher als besonders vorteilhaft erwiesen, dass die Signalisierungs-Einrichtung zum Feststellen eines Zustands oder einer Zustandsveränderung als Folge einer funkbasierten, lichtbasierten oder leitungsgebundenen Kommunikation mit einem externen Gerät ausgebildet ist. Dabei kann als interner Betriebszustand beispielsweise die Aktualisierung der Information, die mit Hilfe des Bildschirms angezeigt wird, oder auch ein Verbindungsaufbau bzw. ein fehlgeschlagener Verbindungsaufbau mit einer Basisstation oder auch das Unterschreiten einer Batterie-Ladung bzw. -Spannung als Auslöser für die Generierung des Lichtsignals dienen.

Als besonders vorteilhaft hat sich erwiesen, dass die Signalisierungs-Einrichtung eine erste Kommunikationsstufe aufweist, die zum funkbasierten oder lichtbasierten Kommunizieren gemäß einem Zeitschlitz-Kommunikationsprotokoll oder zum leitungsgebundenen Kommunizieren ausgebildet ist, und zum Erkennen eines Signalisierung-Befehls bei einer solchen Kommunikation als Auslöser für die Signalisierung ausgebildet ist. Mit dieser Realisierung lässt sich die Erzeugung des Lichtsignals mit Hilfe einer zum Beispiel zentralen Systemkomponente (Warenwirtschaftssystem-Server) eines Systems zur Steuerung von einer Vielzahl solcher Anzeigeverrichtungen, insbesondere elektronischen Preisanzeigeschilder fernsteuern.

Bei dem Zeitschlitz-Kommunikationsprotokoll kommen z.B. innerhalb von n Sekunden, z.B. 15 Sekunden, m Zeitschlitze, z.B. 255 Zeitschlitze, zum Einsatz. Die n Sekunden bilden einen Zeitschlitzzyklus. In diesem Zeitschlitz-Kommunikationsverfahren stehen also m Zeitschlitze innerhalb eines Zeitschlitzzyklus für eine Kommunikation mit den Anzeigevorrichtungen zur Verfügung. Jede der Anzeigevorrichtungen kann einem der Zeitschlitze zugeordnet sein, wobei einem bestimmten Zeitschlitz auch mehrere Anzeigevorrichtungen zugeordnet sein können.

Eine solche Anzeigevorrichtung kann - wie erwähnt - zu ihrer Energieversorgung einen Energiespeicher, wie z.B. eine Batterie oder ein Solarpaneel gekoppelt mit einer aufladbaren Batterie aufweisen. Um möglichst energieeffizient zu arbeiten, weist sie verschiedene Betriebs-Zustände auf. Sie weist in einem Aktiv-Zustand einen relativ hohen Energieverbrauch auf. Der Aktiv-Zustand liegt z.B. beim Senden oder Empfangen von Daten, beim Bildschirm-Update, beim Batteriespannungsmessen usw. vor. In einem Schlaf-Zustand liegt dagegen ein relativ niedriger Energieverbrauch vor. Bevorzugt werden im Schlaf-Zustand so viele elektronische Komponenten wie möglich von der Stromversorgung getrennt bzw. abgeschaltet oder zumindest in einem Modus mit möglichst geringem Energiebedarf betrieben. Der Aktiv-Zustand liegt vorwiegend in dem für die Anzeigevorrichtung bestimmten Zeitschlitz zur Kommunikation mit einer Basisstation vor. In dem Aktiv-Zustand weist die Anzeigevorrichtung z.B. eine Empfangsbereitschaft auf, um Befehle - wie den Signalisierungs-Befehl - und gegebenenfalls auch Empfangs-Daten von der Basisstation zu empfangen und zu verarbeiten. Im Aktiv-Zustand können auch Sende-Daten generiert und an die Basisstation kommuniziert werden. Außerhalb des für die Anzeigevorrichtung bestimmten Zeitschlitzes wird sie vorwiegend in dem energiesparenden Schlaf-Zustand betrieben. In dem Schlaf-Zustand führt sie nur jene Aktivitäten durch, die für das Timing zum rechtzeitigen Aufwachen nötig sind, damit sie zum nächsten für sie bestimmten Zeitschlitz zum Empfang eines Synchronisations-Datensignals und / oder zur Kommunikation mit der Basisstation bereit ist. Um energieeffizient zu arbeiten und damit eine möglichst lange Lebensdauer zu erreichen besteht die grundlegende Betriebsstrategie darin, die synchron mit dem Zeitschlitz-Kommunikationsprotokoll arbeitende Anzeigevorrichtung so lange wie möglich im Schlaf-Zustand zu halten und nur dann, wenn unbedingt nötig, zwecks Datenübertragung mit der Basisstation für eine möglichst kurze Zeitspanne im Aktiv-Zustand zu betreiben.

Weiterhin hat es sich als besonders vorteilhaft erwiesen, dass die Signalisierungs-Einrichtung zum Erkennen einer Veränderung in der mit Hilfe des Bildschirms anzuzeigenden Information als Auslöser für die Signalisierung ausgebildet ist. Als Zustandswechsel kann somit beispielsweise der Übergang von einer ersten hin zu einer zweiten Information, die mit Hilfe des Bildschirms anzuzeigen ist, als Auslöser für die Generierung des Lichtsignals dienen. Dabei kann die Lichtsignal-Steuereinrichtung ein Bestandteil einer Anzeigeelektronik sein, die zum Ansteuern des Bildschirms dient oder Bestandteil einer Kommunikationsstufe sein, die zum Empfangen und Verarbeiten eines Befehls zum Verändern der mit Hilfe des Bildschirms anzuzeigenden Information ausgebildet ist. Die Lichtsignal-Steuereinrichtung kann jedoch auch als separate Elektronik vorliegen, die mit besagten elektronischen Komponenten gekoppelt ist, um über Zustände oder Zustandsänderungen informiert zu werden.

Weiterhin hat es sich als besonders vorteilhaft erwiesen, dass die Signalisierungs-Einrichtung eine erste Kommunikationsstufe aufweist, die zum funkbasierten oder lichtbasierten Kommunizieren gemäß einem Zeitschlitz-Kommunikationsprotokoll ausgebildet ist, und die Signalisierungs-Einrichtung zum eigenständigen Erkennen eines Kommunikationsproblems, insbesondere eines fehlenden Synchronismus mit einer Basisstation, als Auslöser für die Signalisierung ausgebildet ist. Es kann also auch der Verlust der Kommunikationsfähigkeit mit der Basisstation als auslösender Zustand oder als Zustandsveränderung für die Generierung des Lichtsignals dienen. Auch hier kann die Lichtsignal-Steuereinrichtung Bestandteil der ersten kommunikationsstufe oder kommunikativ damit gekoppelt und separat ausgebildet sein.

Die Anzeigevorrichtung kann auch eine zweite Kommunikationsstufe aufweisen, die zum kontaktlosen Kommunizieren gemäße einem von dem Zeitschlitz-Kommunikationsprotokoll verschiedenen Kommunikationsprotokoll ausgebildet ist. Sie kann auf kapazitive und/oder induktive Weise zum Kommunizieren ausgebildet sein. Gemäß einer bevorzugten Ausbildung ist sie zur Kommunikation gemäß einer RFID-Spezifikation (bzw. eines RFID-Standards) ausgebildet, wie beispielsweise ISO/IEC 10536, 14443, 15693, 10373 oder VDI 4470, 4472 oder ISO/IEC 18000 oder EPCglobal oder ISO/IEC 15961, 15962 oder zukünftiger Spezifikationen. Dies erlaubt nicht nur eine zuverlässige Kommunikation, insbesondere über relativ kurze Distanzen, sodass eine Paarung zwischen der Anzeigevorrichtung und einer als RFID-Lesegerät (RFID-Reader) ausgebildeten Kommunikationsvorrichtung schon alleine durch die erforderliche räumliche Nähe der beiden Geräte zueinander sichergestellt ist, sondern auch die Versorgung mit elektrischer Energie über das zur Kommunikation eingesetzte Feld (z.B. elektrostatisch, magnetisch, elektromagnetisches Dipolfeld). Als besonders vorteilhaft hat es sich erwiesen, wenn sie zur Kommunikation gemäß einer NFC-Spezifikation ausgebildet ist, wie beispielsweise ISO/IEC 13157, - 16353, -22536, -28361 oder zukünftiger Spezifikationen. Dies bringt den Vorteil mit sich, dass die Anzeigevorrichtung auch von sich aus im aktiven NFC-Modus, also im Reader-Modus kommunizieren kann.

Zudem ist es besonders vorteilhaft, dass die Signalisierungs-Einrichtung eine zweite Kommunikationsstufe aufweist, die zum funkbasierten Kommunizieren gemäß einem für Nahfeld-Kommunikation ausgelegten Kommunikationsprotokoll, insbesondere dem standardisierten NFC-Kommunikationsprotokoll, ausgebildet ist, und die Signalisierung-Einrichtung zum Erkennen eines Signalisierung-Befehls bei einer solchen Kommunikation als Auslöser für die Signalisierung ausgebildet ist. Damit lassen sich bei der Anzeigevorrichtung manuell gestartete Prozess, also mit einem lokalen NFCkommunikationsfähigen Gerät gestartete Prozesse, wie auch der Abschluss eines solchen Prozesses mit Hilfe des Lichtsignals repräsentieren. Bei dem Prozess kann es sich zum Beispiel über einen manuell, also vor Ort am Ort der Anzeigevorrichtung gestarteten Neue-Verbindungsvorgang mit einer Basisstation handeln, in deren Funkbereich die Anzeigevorrichtung durch ein Betriebspersonal eingebracht wurde. Solange der Neue-Verbindungsvorgang anhängig ist, kann beispielsweise ein blinkendes Lichtsignal in der Farbe Orange generiert werden. Ist der Neue-Verbindungsvorgang erfolgreich abgeschlossen, kann beispielsweise ein Lichtsignal in Form eines grünen Blinklichts generiert werden, das nach einiger Zeit, z.B. Minute eingestellt wird. Das Betriebspersonal kann dieses grüne Blinklicht aus der Ferne beiläufig wahrnehmen und muss sich nicht weiter um das betreffende Preisanzeigeschild kümmern. Ist hingegen der Neue-Verbindungsvorgang nach einer Zeitperiode von z.B. 10 Minuten noch immer nicht erfolgreich abgeschlossen, kann beispielsweise ein Lichtsignal in Form eines kontinuierlich leuchtenden roten Lichts generiert werden, das ohne weitere Interaktion mit der Anzeigevorrichtung nicht von alleine erlischt. Nimmt das Betriebspersonal ein solches Licht wahr, muss es sich explizit mit der betroffenen Anzeigevorrichtung beschäftigen, um den vorliegenden Fehler bzw. das Problem zu beseitigen.

Wie bereits erwähnt, kann an Stelle der zum funkbasierten oder lichtbasierten Kommunizieren ausgebildeten ersten Kommunikationsstufe auch eine zum leitungsgebundenen Kommunizieren ausgebildete erste Kommunikationsstufe zum Einsatz kommen. Die Anzeigevorrichtung kann in diesem Fall mit Kontakten mit im Regal oder der Regalschiene integrierten Leitungsbahnen gekoppelt sein, wobei zur Realisierung dieser Ausbildung verschiedenste Technologien, wie z.B. I2C, SPI, UART, USB usw. zum Einsatz kommen können.

Die erfindungsgemäße Anzeigevorrichtung muss jedoch nicht ausschließlich, wie vorangehend Erörtert als elektronisches Preisanzeigeschild betrieben werden. Vielmehr findet sie auch eine vorteilhafte Verwendung als Bestandteil eines Notausgang-Anzeige-Systems, weil ihr Bildschirm wie auch die Signalisierungs-Einrichtung stromnetz-unabhängig mit Hilfe einer internen Batterie versorgt wird. So kann beispielsweise im Fall einer automatisch detektierten Rauchentwicklung die Vielzahl der verteilten elektronischen Preisanzeigeschilder über das Funknetz zur Ansteuerung der Preisanzeigeschilder entsprechend angesteuert werden und jedes für sich separat den Weg zum nächstgelegenen Notausgang anzeigen. Auch kann im koordinierten Zusammenspiel individueller an unterschiedlichen Positionen angebrachter Preisanzeigeschilder mit Hilfe des Lichtsignals, gegebenenfalls auch in Kombination mit der am Bildschirm angezeigten Information, der Weg zum nächstgelegenen Notausgang angezeigt werden.

Analog können die ESL auch als Bestandteil eines allgemeinen Weg-Leitsystems zum Anzeigen eines Wegs eingesetzt werden.

Auch sei erwähnt, dass der Lichtleiter mehrlagig aufgebaut sein kann. Zur Einspeisung von Licht in die jeweilige Lage können Lichtquellen mit unterschiedlich gefärbtem Licht zum Einsatz kommen. Auch hierbei kann eine vollflächige Überlappung der Lagen einerseits oder andererseits für zwei oder mehr Lagen eine individuell, segmentiert gestaltete Überlappung der Lagen vorliegen. Auch können die Einspeisungszonen für die jeweiligen Lichtquellen an verschiedenen Positionen entlang der Peripherie des Lichtleiters lokalisiert sein. Damit lassen sich mehrere Bereiche zugleich mit unterschiedlichen Farben beleuchten.

Auch können die jeweiligen Lagen - mit Ausnahme der Einspeisungszonen - an ihren Rändern reflektierend oder absorbierend beschichtet sein.

Die erfindungsgemäße Anzeigevorrichtung kann einen mehrfarbigen Bildschirm als solchen aufweisen, bei dem die Signalisierungs-Einrichtung zusätzliche farbliche Aspekte einbringen kann, oder mit Hilfe der Signalisierungs-Einrichtung und dem Bildschirm, der z.B. ein reiner Schwarz-Weiß-Bildschirm sein kann, zusammen ein mehrfarbiges Display realisieren.

Diese und weitere Aspekte der Erfindung ergeben sich durch die nachfolgend erörterten Figuren.

### Figurenkurzbeschreibung

Die Erfindung wird im Folgenden unter Hinweis auf die beigefügten Figuren anhand von Ausführungsbeispielen noch einmal näher erläutert, auf welche die Erfindung jedoch nicht beschränkt ist. Dabei sind in den verschiedenen Figuren gleiche Komponenten mit identischen Bezugszeichen versehen. Es zeigen auf schematische Weise:
- Fig. 1: ein ESL-System;
- Fig. 2: ein Blockdiagramm eines erfindungsgemäßen ESL;
- Fig. 3: ein ESL mit Blick auf seinen durch einen Lichtleiter vollständig abgedeckten Bildschirm;
- Fig. 4: einen Querschnitt durch das ESL gemäß der Fig. 3;
- Fig. 5: ein ESL mit Blick auf seinen bereichsweise durch einen Lichtleiter abgedeckten Lichtleiter;
- Fig. 6: ein ESL mit mehreren Lichtquellen zur Einspeisung unterschiedlicher Lichtsignale in einen in Blickrichtung vor dem Bildschirm angeordneten Lichtleiter;
- Fig. 7: drei ESLs an einem Regal montiert und in einem Notausgangs-Anzeige-System verwendet;
- Fig. 8: ein Timing der Lichtsignale für die drei ESL gemäß der Fig. 7.

### Beschreibung der Ausführungsbeispiele

Die Figur 1 zeigt ein in den Räumlichkeiten eines Supermarkts installiertes ESL-System, nachfolgend kurz System 1 genannt, zur Funkkommunikation mit erfindungsgemäße Anzeigevorrichtungen realisierenden elektronischen Preisanzeigeschildern, nachfolgend kurz ESL 2 genannt. Jedes ESL 2 weist eine Anzeigeeinheit 19 auf und ist an Regalböden 3 eines Regals 4 - genau genommen an einer vorderen Kante des Regals 4 - korrespondierend zu auf dem Regalboden 3 positionierten Produkten (nicht dargestellt) angebracht. Die ESL 2 weisen Befestigungsmittel (nicht dargestellt) auf, mit deren Hilfe sie an besagter vorderer Kante befestigt sind. An dieser Stelle sei erwähnt, dass solche ESLs 2 auch mit einem Stand-Fuß ausgerüstet sein können, mit dessen Hilfe sie aufrecht auf einem Regalboden stehend platziert werden können. Zu den Produkten werden mit Hilfe der ESLs 2 Preis- und / oder Produktinformationen angezeigt. Die ESL 2 sind sowohl zum Kommunizieren gemäß einem proprietären Zeitschlitz-Kommunikationsprotokoll wie auch zum Kommunizieren gemäß dem standardisierten NFC-Kommunikationsprotokoll ausgebildet.

Das System 1 weist auch zwei Basisstationen 5 auf, wobei die rechte Basisstation 5 das rechte Regal 4 funktechnisch mit ersten Funksignalen FS1 und die linke Basisstation 5 das linke Regal 4 funktechnisch mit zweiten Funksignalen FS2 versorgt. Die Aufteilung in zwei Funksignale FS1 und FS2 veranschaulicht, dass die am rechten Regal 4 angebrachten ESLs 2 in einem ersten Funkkanal mit der rechten Basisstation 5 und die am linken Regal 4 angerachten ESL 2 in einem zweiten Funkkanal mit der linken Basisstation 5 kommunizieren. Es liegt also eine Gruppierung der ESL 2 vor, die sich durch ihre vorangehende Registrierung bei der jeweiligen Basisstation 5 ergibt. Bei der Kommunikation mit den ESL 2 kommt das proprietäre Zeitschlitz-Kommunikationsprotokoll zum Einsatz. Dabei werden z.B. besagte Preis und / oder Produktinformationen an das betreffende ESL 2 übermittelt oder auch Statusmeldungen vom ESL 2 z.B. zum Bildschirm-Update-Status empfangen.

Es sei an dieser Stelle auch angemerkt, dass keine räumliche Trennung der Funkbereiche der beiden Basisstationen 5 vorliegen muss, so wie dies in der Figur 1 aus Gründen der Übersichtlichkeit dargestellt wurde. Die Funkbereiche können auch (z.B. bereichsweise) überlappen oder deckungsgleich sein.

Das System 1 weist weiterhin einen WLAN-Access-Point, nachfolgend kurz Access-Point 7 genannt, auf, der zentral dargestellt die beiden Regale 4 funktechnisch abdeckt. Es können jedoch auch mehrere Access-Points 7 vorhanden sein, um den gesamten Verkaufsraum funktechnisch mit WLAN (Wireless Local Area Network) zu versorgen.

Das Systems 1 weist auch tragbare elektronische Stickcodelesegeräte 9 (lediglich zwei dargestellt), mit deren Hilfe Strichcode angebracht an Produkten oder den ESL 2 vom Personal des Supermarkts erfassbar sind, um im Warenwirtschaftssystem des Supermarkts eine Zuordnung des jeweiligen ESL 2 mit dem zutreffenden Produkt bzw. auch seinem Platz im Regal 4 herzustellen. Das Strichcodelesegerät 9 ist WLAN-fähig und steht mit dem Access-Point 7 mit Hilfe eines WLAN-Funkprotokolls in Funkkontakt, was durch dritte Funksignale FS3 symbolisiert ist. Das Strichcodelesegerät 9 ist zudem NFC-fähig und kann mit Hilfe des NFC-Kommunikationsprotokolls mit einem in seiner unmittelbaren Nähe befindlichen ESL 2 kommunizieren (siehe z.B. Figur 1 rechts unten), was mit Hilfe von vierten Funksignalen FS4 angedeutet ist. Dabei können bei dem jeweiligen ESL 2 unabhängig vom Zeitschlitz-Kommunikationsprotokoll diverse Aktionen ausgelöst oder im ESL 2 Verarbeitungszustände initiiert werden.

Der Access-Point 7 und die beiden Basisstationen 5 sind über ein kabelgebundenes Netzwerk 8 mit einem Warenwirtschaftssystem-Server 6 des Supermarkts verbunden, das neben anderen Aufgaben insbesondere die mit Hilfe der ESL 2 anzuzeigenden Informationen verwalte und die Bildschirme der jeweiligen ESL 2 ansteuert.

Das in der Figur 2 blockschaltbildmäßig dargestellte ESL 2 weist ein Anzeigemodul 10 auf, das über eine eigene Spannungsversorgungstufe 11 in Form einer Batterie (nicht dargestellt) zur Erzeugung einer ersten Versorgungsspannung VCC1 gegenüber einem Bezugspotential GND verfügt.

Das Anzeigemodul 10 weist weiterhin eine erste Kommunikationsstufe 12 auf, die mit Hilfe einer ersten Kommunikations-Elektronik 15 gekoppelt an eine Antenne 16 zum Kommunizieren gemäß dem Zeitschlitz-Kommunikationsverfahren ausgebildet ist.

Das Anzeigemodul 10 weist weiterhin eine zweite Kommunikationsstufe 13 auf, die mit Hilfe einer zweiten Kommunikations-Elektronik 17 gekoppelt an eine Spulenkonfiguration 18 zum induktiven Kommunizieren gemäß dem NFC-Kommunikationsprotokoll ausgebildet ist.

Das Anzeigemodul 10 weist zudem eine Anzeigestufe 14 auf, die mit Hilfe ihrer Anzeige-Elektronik 20 gekoppelt an die Anzeigeeinheit 19 zum Anzeigen besagter Preis-und/oder Produktinformationen ausgebildet ist. Die Anzeigeeinheit 19 weist einen elektrophoretischen Schwarz-Weiß-Bildschirm 21 auf, der von der Anzeige-Elektronik 20 mit ersten Steuersignalen 22 versorgt wird, um z.B. die Preis- und/oder Produktinformationen möglichst energiesparend und statisch darzustellen.

Zudem weist die Anzeigestufe 14 eine Signalisierungs-Einrichtung 28 zum Signalisieren von Betriebszuständen, also allgemein Zuständen oder Zustandsänderungen, des ESL 2 oder des Systems 1 auf. Eine Komponente dieser Signalisierungs-Einrichtung 28 ist ein zwischen einem Betrachter (nicht dargestellt) des ESL 2 und dem Bildschirm 21 direkt auf den Bildschirm 21 aufgebrachter Lichtleiter 23. Der Lichtleiter 23 weist eine flächenhafte Ausbildung auf und ist im vorliegenden Fall als Folie realisiert, die auf den Bildschirm 21 aufgeklebt ist. Der Lichtleiter ist transparent, damit die mit Hilfe des Bildschirms 21 angezeigte Information möglichst gut und störungsfrei lesbar ist. An einem der Ränder des Lichtleiters 23 wird mit Hilfe einer Lichtquelle, im vorliegenden Fall konkret einer RGB-Leuchtdioden-Anordnung 24, nachfolgend kurz RGB-LED 24 bezeichnet, Licht in den Lichtleiter 23 eingespeist. Hier ist die Lichtsignal-Abgabeneinrichtung durch den Lichtleiter 23 und die Leuchtdiode 24 gebildet.

Die Anzeige-Elektronik 20 versorgt die RGB-LED 24 mit einem zweiten Steuersignal 25, um z.B. die Farbe des erzeugten Lichts oder die Dauer des jeweiligen Lichtsignals, die Pulsdauer des Lichtsignals, den zeitlichen Intensitätsverlauf des Lichtsignals, oder auch den zeitlichen Farbverlauf des Lichtsignales zu definieren. Ein Lichtsignal kann einzeln erzeugt werden. Es kann jedoch auch eine Sequenz solcher Lichtsignale erzeugt werden. Dabei erfolgt die Ansteuerung der Lichtsignal-Abgabeeinrichtung autonom durch die Anzeige-Elektronik 20 und in Abhängigkeit von ihren Zuständen oder Zustandsänderungen, die bei der internen Datenverarbeitung oder der Ansteuerung des Bildschirms 21 auftreten. Hier ist die Lichtsignal-Steuereinrichtung alleine durch die Anzeige-Elektronik 20 gebildet.

Ein Bussystem 26 verbindet die erste Kommunikationsstufe 15, die Anzeigestufe 14 und die zweite Kommunikationsstufe 17. Damit können Daten, die z.B. Befehle zum Steuern der jeweiligen Systemkomponente 12, 13, 14 oder auch zu verarbeitende Inhalte repräsentieren, übermittelt werden oder auch der Status der jeweiligen Systemkomponente 12, 13, 14 abgefragt werden.

Die erste Kommunikationsstufe 12 ist zum Empfangen und Erkennen eines Signalisierung-Befehls (als Zustand oder Zustandsveränderung) und als Folge des Erkennens des Signalisierung-Befehls zum Ansteuern der Anzeige-Elektronik 20 über das Bussystem 26 ausgebildet. In Folge davon wird die Anzeige-Elektronik 20 die RGB-LED 24 gemäß den mit Hilfe des Signalisierung-Befehls übermittelte Signalisierungsparameter ansteuern und das gewünschte visuelle Lichtsignal für den Betrachter des ESL 2 mit Hilfe des Lichtleiters 23 abgegeben. Hier erfolgt die Übermittlung des Signalisierung-Befehls in einer Kommunikation gemäß dem Zeitschlitz-Kommunikationsverfahren bzw. -protokoll mit der Basisstation 5 unter Kontrolle des Warenwirtschaftssystem-Servers 6. Die Auslösung des Signalisierung-Befehls kann hier auf manuelle Weise durch einen Benutzer des Server 6 oder auch auf automatische Weise durch den Server 6 als Reaktion auf vordefinierte Ereignisse erfolgen. Hier ist die Lichtsignal-Steuereinrichtung durch die erste Kommunikationsstufe 12 und die Anzeige-Elektronik 20 gebildet.

Ebenso kann besagter Signalisierung-Befehl über die zweite Kommunikationsstufe 13 empfangen und erkannt werden, was einen Zustand oder eine Zustandsänderung repräsentiert, sodass die Anzeige-Elektronik 20 von dort aus über das Bussystem 26 angesteuert wird. Hier erfolgt die Übermittlung des Signalisierung-Befehls in einer Kommunikation gemäß dem NFC-Kommunikationsprotokoll mit einem NFC-fähigen Gerät, im vorliegenden Fall einem der NFC-fähigen Strichcodelesegeräte 9, welches dem Betriebspersonal des Supermarkts zugeordnet ist. Die Auslösung des Signalisierung-Befehls kann hier auf manuelle Weise durch den Benutzer des Strichcodelesegeräts 9 erfolgen. Auch hier kann eine automatische oder auch manuelle Auslösung des Signalisierung-Befehls durch den Server 6 erfolgen, der mit Hilfe des Access-Point 7 mit dem Strichcodelesegerät 9 kommuniziert, von wo aus der Signalisierung-Befehl an das ESL 2 übergeben wird, sobald das Strichcodelesegerät 9 in NFC-Kommunikationsreichweite mit dem betroffenen ESL 2 ist.

Gemäß diesem Ausführungsbeispiel muss bei jeder Signalisierung-Aktivität die Anzeige-Elektronik 20 aktiviert werden, was einen Beitrag zum Energieverbrauch mit sich bringt. Hier ist die Lichtsignal-Steuereinrichtung durch die zweite Kommunikationsstufe 13 und die Anzeige-Elektronik 20 gebildet.

In einem anderen Ausführungsbeispiel kann sowohl die erste Kommunikations-Elektronik 15 und/oder die zweite Kommunikations-Elektronik 17 ohne Zwischenschaltung der Anzeige-Elektronik 20 zum direkten Erzeugen des zweiten Steuersignals 25 ausgebildet sein. In diesem Fall reicht es aus, dass die erste oder die zweite Kommunikations-Elektroniker 15 bzw. 17 aktiv ist, um die Signalisierung durchzuführen. Die Anzeige-Elektronik 20 kann in diesem Fall ohne Stromaufnahme, zum Beispiel völlig abgeschaltet bleiben. Hier ist die Lichtsignal-Steuereinrichtung durch die erste Kommunikationsstufe 12 oder die zweite Kommunikationsstufe 13 gebildet.

Um die Betriebsszenarien jedoch möglichst flexibel zu halten, also möglichst wahlfrei in Bezug auf das Timing der mit Strom zu versorgenden Elektronik 15, 17 und 20 zu bleiben, können die beschriebenen Ausführungsbeispiele auch kombiniert werden. In diesem Fall kann das Steuersignal 25 wahlfrei entweder von der Elektronik 15, 17 oder 20 generiert werden.

Im Fall der Erzeugung des zweiten Steuersignals 25 durch die zweite Kommunikations-Elektronik 17 ist jedoch zu beachten, dass die zweite Kommunikations-Elektronik 17 durch das Feld während der NFC- Kommunikation mit Energie versorgt wird. Dieses Feld steht jedoch nach Beendigung der NFC-Kommunikation, spätestens jedoch nachdem das Strichcodelesegerät 9 von dem betroffenen ESL 2 aus einem NFC-Kommunikationsbereich entfernt wird, nicht mehr für die Energieversorgung bereit. Dies bedeutet, dass die Signalisierung-Einrichtung 28 nur während jener Zeitspanne Lichtsignale generieren kann, während der die zweite Kommunikationsstufe 13 eine den Betrieb ermöglichende zweite Versorgungsspannung VCC2 gegenüber dem Bezugspotential GND generiert. Das Lichtsignal kann in diesem Zusammenhang als Indikator für die Bestätigung von mit Hilfe des Strichcodelesegeräts 9 beim ESL 2 angestoßene Prozesse bzw. Zustände oder Zustandsänderungen dienen. Soll mit Hilfe einer NFC-Kommunikation eine darüberhinausgehende Signalisierung gestartet werden, muss dies von der zweiten Kommunikationsstufe 13 an die erste Kommunikationsstufe 12 oder an die Anzeigestufe 14 mit Hilfe des Bussystem 26 kommuniziert werden, sodass nach Wegfall der durch das Feld erzeugten zweiten Versorgungsspannung VCC2 das Anzeigemodul 10 mit Hilfe seiner ersten Versorgungsspannung VCC1 die Signalisierung sicherstellt.

Das erfindungsgemäße ESL 2 erlaubt also mit Hilfe der Berücksichtigung interner Zustände oder Zustandsänderungen ein dynamisches und/oder farbliches Hervorheben besagter Informationen, die mit dem Bildschirm 21 wiedergegeben werden, was zu einer erhöhten Aufmerksamkeit beim Betrachter führt und die Information in das Zentrum seiner Wahrnehmung rückt. Als zusätzliche positive Effekte sind eine verbesserte Lesbarkeit und ein besserer Kontrast für die mit dem Bildschirm wiedergegebene Information erhalten.

Ganz allgemein sei hier erwähnt, dass neben der beschriebenen Befehlserkennung des Signalisierungs-Befehls als Zustand oder Zustandsänderung auch interne Verarbeitungs-Situationen zur Anwendung kommen können. So kann beispielsweise mit Hilfe des Servers 6 ein Update der mit Hilfe des Bildschirms 21 wiedergegebenen Information initiiert werden. Dies kann als Zustand oder Zustandsänderung zur Signalisierung verwendet werden. Auch kann als separater Zustand oder Zustandsänderung erst der Abschluss des Updates signalisiert werden. Ganz allgemein kann also für jeden Zustand oder jede Zustandsänderung eine individuelle Signalisierung zur Anwendung kommen.

Die Figur 3 und die Figur 4 zeigen mechanische bzw. strukturelle Details des ESL 2.

In der Figur 3 ist das ESL 2 mit seiner Anzeigeeinheit 19 dem Betrachter der Figur 3 zugewandt abgebildet. Die Anzeigeeinheit 19 ist in einem Gehäuse 27 des ESL 2 aufgenommen. Als oberste bzw. äußerste Komponente der Anzeigeeinheit 19 ist mit schräger Schraffuren von rechts oben nach links unten der Lichtleiter 23 angeordnet. Rechts neben dem Lichtleiter 23 jedoch verborgen unter dem vorderen Teil des Gehäuses 27 ist die RGB-LED 24 schematisch angedeutet positioniert.

In der Figur 3 ist auch eine Schnittlinie A-A abgebildet, wobei die betreffende Schnittdarstellung des ESL 2 in der Figur 4 abgebildet ist.

In der Figur 4 ist besagte Schnittdarstellung durch den Aufbau des ESL 2 dargestellt. Das Gehäuse 27 (in der Schnittfläche mit Punkten gefüllt dargestellt) des ESL 2 weist eine nach oben gerichtete Aussparung auf, welche den Blick auf den Lichtleiter 23 und durch den Lichtleiter 23 hindurch auf den Schwarz-Weiß-Bildschirm 21, der in gekreuzter Schraffur dargestellt ist, erlaubt. Unter dem Schwarz-Weiß-Bildschirm 21 ist die Anzeige-Elektronik 20 mit schräger Schraffuren von links oben nach rechts unten dargestellt. Dabei handelt es sich um eine Leiterplatte mit auf ihr befestigten elektronischen Bauteilen (nicht im Detail dargestellt). Seitlich neben dem Lichtleiter 23 bzw. dem Schwarz-Weiß-Bildschirm 21 ist die RGB-LED 24 angeordnet und mit der Anzeige-Elektronik 20 zum Empfangen des zweiten Steuersignals 25 elektrisch verbunden. Die Einspeisung des Lichtsignals in den Lichtleiter 23 erfolgt wie schematisch mit dem Pfeil 25 dargestellt von rechts über die äußere Kante des Lichtleiters 23.

In der Figur 5 ist ein ESL 2 dargestellt, bei dem der Bildschirm 21 nur bereichsweise von dem Lichtleiter 23 abgedeckt ist. Diese Anordnung erlaubt es, den Bildschirm 21 im nicht abgedeckten Bereich auf herkömmliche Weise zu verwenden und nur bestimmte Informationen, die mit dem Bildschirm 21 im Überlappungsbereich mit dem Lichtleiter 23 angezeigt werden, mit besagtem Lichtsignal zu überlagern.

In der Figur 6 ist ein ESL 2 dargestellt, bei dem der gesamte Bildschirm 21 mit dem Lichtleiter 23 abgedeckt ist. Allerdings sind im vorliegenden Fall an drei unterschiedlichen Positionen RGB-LEDs 24 unter der Gehäusewand 27 installiert. Diese drei RGB-LEDs 24 werden auf analoge Weise wie vorangehend erörtert individuell angesteuert. Sie können demnach zeitlich wie auch farblich voneinander unabhängige Lichtsignale mit jeweils unterschiedlicher Intensität in den Lichtleiter 23 einspeisen, um damit ein sich zeitlich wie auch farblich veränderliches Lichtsignal zu generieren.

Nachfolgend ist auf Betriebsszenarien des ESL 2 eingegangen.

Mit dem ESL 2 lassen sich nun zusätzlich zu der statischen Schwarz-Weiß-Darstellung von Preis- und/oder Produktinformationen mit Hilfe des Schwarz-Weiß-Bildschirms 21 auch farbliche Hervorhebungen realisieren, sodass die Aufmerksamkeit des Betrachters auf das jeweilige ESL 2 gelenkt wird. So kann zum Beispiel der gesamte für den Betrachter wahrnehmbare Inhalt des Bildschirms 21 in grünes Licht getaucht werden, um anzuzeigen, dass es sich bei den betreffenden Produkten, bei denen das ESL 2 positioniert ist, um biologische Produkte handelt. Wird das betreffende ESL 2 nun von einem Regalplatz zu einem anderen vertragen, so kann entweder über das Zeitschlitz-Kommunikationsprotokoll oder im Rahmen einer NFC-Kommunikation die Beleuchtungsfarbe des Bildschirms 21 problemlos an die bei dem neuen Regalplatz positionierte Produktgruppe angepasst werden. So kann die Farbe zum Beispiel von grün auf bläulich geändert werden, wenn das betreffende ESL 2 bei Milchprodukten positioniert wird.

Auch kann eine am Bildschirm 21 des ESL 2 bevorstehende oder bereits erfolgte Änderung einer Preisinformation, die gesteuert durch den Warenwirtschaftssystems-Server 6 mit Hilfe der Basisstation 5 unter Benutzung des Zeitschlitz-Kommunikationsverfahrens an das betreffende ESL 2 kommuniziert wurde, durch einen in einer bestimmten Farbe (zum Beispiel rot) blinkenden Bildschirm dynamisch hervorgehoben werden. Dabei kann beispielsweise die Dauer des Blinkens auf eine bestimmte Zeitdauer beschränkt werden, sodass das ESL 2 seine Blink-Aktivität nach Verstreichen dieser Zeitdauer automatisch beendet. Auch kann die Frequenz des Blinkens zum Anzeigen der Aktualität der Veränderung verwendet werden. Dabei kann z.B. eine hohe Blinkfrequenz eine hohe Aufmerksamkeit beim Betrachter hervorrufen und seinen Blick auf jene ESLs 2 lenken, bei denen sich z.B. der Preis innerhalb der letzten Stunde verändert hat oder z.B. eine Preisänderung bevorsteht. Jene ESLs 2, die mit einer dazu vergleichsweise niedrigen Frequenz blinken, werden beim Betrachter eine geringere Aufmerksamkeit erregen. Solche langsam blinkenden ESLs 2 können dem Betrachter beispielsweise die Information vermitteln, dass eine Preisänderung bereits mehr als eine Stunde zurückliegt oder dass eine Angebotsphase zu einem Produkt sich ihrem Ende nähert.

Mit dem ESL 2 lassen sich jedoch auch interne Zustände oder auch systemrelevante Zustände anzeigen, was für das üblicherweise nicht oder kaum technisch geschulte Betriebspersonal eines Supermarkts eine erhebliche Erleichterung im Umgang mit dieser modernen Technologie mit sich bringt. So kann beispielsweise ein ESL 2 einen in Bezug auf das starre Zeitraster des Zeitschlitz-Kommunikationsverfahrens asynchronen Zustand aufweisen, diesen selbst erkennen, weil es z.B. im Aktivzustand seinen Zeitschlitz nicht erkennt, und diesen asynchronen Zustand zum Beispiel mit Hilfe eines orangen Lichtsignals überlagernd den Schwarz-Weiß-Inhalt des Bildschirms 21 anzeigen. Sollte es dem ESL 2 nicht gelingen in einer vordefinierten Zeitspanne von zum Beispiel fünf Minuten einen synchronen Zustand herzustellen und sich mit der Basisstation 5, der es zugeordnet ist, zu synchronisieren, so kann die Farbe des Lichtsignals beispielsweise auf Rot geändert werden. Dies ist ein Zeichen dafür, dass das Betriebspersonal das ESL 2 aus dem Regal 4 zu entfernen hat und einer Wartung zuführen muss.

Die im Geschäftslokal eines Supermarkts an den Regalböden 3 befestigten ESLs 2 können jedoch auch kollektiv dazu genutzt werden, bei einem Kunden Aufmerksamkeit zu wecken. So kann das ESL-System 1 zum Beispiel mit einer Rauchmelder-Anlage verbunden sein, die bei Detektion von Rauch einen Feueralarm auslöst. Eine Rauch-Detektion kann von der Rauchmelder-Anlage über die Basisstationen 5 an alle oder eine ausgewählte Gruppe von ESL 2 kommuniziert werden. Die adressierten ESL 2 können dann z.B. alle mit ihrem Schwarz-Weiß-Bildschirm 21 den Schriftzug "NOTAUSGANG >>>" anzeigen, wobei die nach rechtsgerichteten Pfeilspitzen die Richtung zum nächstgelegenen Notausgang andeuten. Gleichzeitig können die adressierten ESL 2 ihren Bildschirm 21 mit einer Warnfarbe, wie zum Beispiel rot, beleuchten. Ebenso ist es möglich die Bildschirme der betroffenen ESL 2 in der für Notausgänge typischen grünen Farbe zu beleuchten. Diese Indikation des Notausganges durch Einbindung der ESL 2 in das Brand-Alarmsystem ist auch insofern vorteilhaft, als dass die ESL 2 mit Batterien betrieben sind und somit nach Initiierung der Notausgang-Anzeige unabhängig von einem im Brandfall typischerweise stattfindenden Stromausfall oder einer durch die Feuerwehr erfolgten Stromabschaltung - also unabhängig von einer externen Stromversorgung - ihre Notausgangsinformation inklusive adäquater Lichtsignalisierung beibehalten. Da jedes ESL 2 mit einer eigenen Batterie versorgt ist, werden die ESL 2 auch nach Stromabschaltung oder Stromausfall ihre Signalisierungsfunktion als Notausgang-Anzeige fortsetzen.

Die ESL 2 können jedoch auch als Gruppe eine Notausgang-Anzeige realisieren. Als bevorzugte Gruppen von ESL 2 kommen für diesen Einsatzzweck jene ESL 2 zur Anwendung, die sich primär auf Kopfhöhe an den Regalböden befinden, weil diese auf den ersten Blick von Personen im Geschäft wahrgenommen werden. Als weitere bevorzugte Gruppe von ESL 2 kommen für diesen Einsatzzweck auch jene ESL 2 zur Anwendung, die sich in Bodennähe befinden, da sich Rauch und Qualm zunächst an der Decke sammelt, um dann den Raum von oben her zu erfüllen. Am Boden kriechende Personen werden dann - ähnlich den Installationen in Flugzeugfußböden - durch diese in Bodennähe positionierten ESL 2 zum Notausgang geleitet.

Da der Warenwirtschaft-Server 6 über die genaue Position jedes ESL 2 im Verkaufsraum eines Supermarkts Bescheid weiß, besteht im Zusammenspiel mit dem Rauchmelder-System des Supermarkts, das über die Position der Rauchmelder im Geschäftslokal Bescheid weiß, auch die Möglichkeit situationsspezifisch für jedes ESL 2 oder eine Gruppe von ESLs 2 den optimierten (also den raschesten und ungefährlichsten) Fluchtweg von der Gefahrenzone weg und hin zu dem nächstgelegenen Notausgang anzuzeigen.

In der Figur 7 ist ein gruppierter Einsatz von ESLs 2 als Notausgang-Anzeige visualisiert. Die drei an einem Regalboden 3 befestigten ESLs 2 werden zum Zweck der Notausgang-Anzeige koordiniert über die erste Kommunikationsstufe 12 programmiert. Dabei wird als mit Hilfe des Bildschirms 21 wiederzugebende Information für das linke wie auch für das rechte ESL 2 der Text bzw. das Bild "EXIT" und für das mittlere ESL 2 als Text bzw. das Bild ">>>" übermittelt.

Bei der Programmierung wird jedoch auch ein koordiniertes Timing der Signalisierung-Einrichtungen 28 der drei ESL 2 festgelegt, welches in der Figur 8 abgebildet ist. Dort ist die Aktivität "A" jeder Signalisierung-Einrichtung 28 über der Zeit t aufgetragen. Die oberste Signallinie, die zwischen einem ausgeschalteten Zustand "0" und einem eingeschalteten Zustand "1" umschaltet, repräsentiert das Lichtsignal, welches durch das in der Figur 7 links dargestellte ESL 2 während des Zustands "1" abgegeben wird. Die mittlere Signallinie repräsentiert das Lichtsignal, welches durch das in der Figur 7 mittig dargestellte ESL 2 während des Zustands "1" abgegeben wird. Die unterste Signallinie repräsentierte das Lichtsignal, welches durch das in der Figur 7 rechts dargestellte ESL 2 während des Zustands "1" abgegeben wird. Das mit Hilfe der drei ESL 2 abgegebene Lichtsignal wechselt seine Position von links nach rechts gemäß dem Text des mittleren ESL 2 ">>>" und signalisiert einer Person unmittelbar die Richtung, welche diese Person hin zum Notausgang nehmen muss. Die Person muss also nicht mehr zwingend den kognitiv wahrnehmbaren Text erfassen, der auf dem Bildschirmen 21 angezeigt wird, um den Notausgang zu finden. Wie in den Signalfolgen der Figur 8 mit unterbrochener Linie dargestellt ist, kann der eingeschaltete Zustand "1" auch solange aufrechterhalten werden, dass zwischen den durch die jeweiligen ESL 2 abgegebenen Lichtsignalen keine Dunkelphasen mehr existieren.

Es wird abschließend noch einmal darauf hingewiesen, dass es sich bei den vorangehend detailliert beschriebenen Figuren nur um Ausführungsbeispiele handelt, welche vom Fachmann in verschiedenster Weise modifiziert werden können, ohne den Bereich der Erfindung zu verlassen. Es wird der Vollständigkeit halber auch darauf hingewiesen, dass die Verwendung der unbestimmten Artikel "ein" bzw. "eine" nicht ausschließt, dass die betreffenden Merkmale auch mehrfach vorhanden sein können.

Die Erfindung umfasst insbesondere die folgenden Ausführungsformen.
Ausführungsform 1. Elektronische Preis- und/oder Produkt-Anzeigevorrichtung (2), aufweisend
   - einen reflektiven Bildschirm (21) zur Anzeige einer Information, und
   - eine Signalisierungs-Einrichtung (28) zum direkt in Blickrichtung auf den
   Bildschirm visuell-wahrnehmbar die angezeigte Information überlagernden Signalisieren von einem internen Zustand oder einer internen Zustandsveränderung der Anzeigevorrichtung (2).
Ausführungsform 2. Anzeigevorrichtung (2) nach Ausführungsform 1, wobei die Signalisierungs-Einrichtung (28) zum Überlagern von nur einem Teil der mit Hilfe des Bildschirms angezeigten Information mit besagtem Lichtsignal ausgebildet ist.
Ausführungsform 3. Anzeigevorrichtung (2) nach Ausführungsform 1, wobei die Signalisierungs-Einrichtung (28) zum bereichsweisen Überlagern der mit Hilfe des Bildschirms wiedergegeben Information mit unterschiedlichen Lichtsignalen ausgebildet ist.
Ausführungsform 4. Anzeigevorrichtung (2) nach Ausführungsform 1, wobei die Signalisierungs-Einrichtung (28) zum vollständigen Überlagern der mit Hilfe des Bildschirms wiedergegebenen Information, insbesondere des gesamten Anzeigebereiches des Bildschirms, mit besagtem Lichtsignal ausgebildet ist.
Ausführungsform 5. Anzeigevorrichtung (2) nach einer der vorangehenden Ausführungsformen, wobei die Signalisierungs-Einrichtung (28) einen Lichtleiter (23) aufweist, der in Bezug auf den Bildschirm derart angebracht bzw. orientiert ist, dass seine vorwiegende Lichtausbreitungsrichtung parallel zur Betrachtungsfläche des Bildschirms (21) verläuft.
Ausführungsform 6. Anzeigevorrichtung (2) nach Ausführungsform 5, wobei der Lichtleiter (23) einen Bestandteil des Bildschirms (21) bildet, bevorzugt die äußere Betrachtungsfläche des Bildschirms abdeckt oder in sie integriert ist oder besagte äußere Betrachtungsfläche bildet.
Ausführungsform 7. Anzeigevorrichtung (2) nach einer der vorangehenden Ausführungsform, wobei die Signalisierungs-Einrichtung (28) eine oder mehrere Lichtquellen (24), insbesondere LED oder OLED, besonders bevorzugt RGB-LED, aufweist.
Ausführungsform 8. Anzeigevorrichtung (2) nach Ausführungsform 7, wobei die Lichtquelle (24) im Inneren des Gehäuses der Anzeigevorrichtung (2) untergebracht ist, wobei bevorzugt das mit ihr erzeugte Licht vorwiegend bzw. im Wesentlichen parallel zur Betrachtungsfläche des Bildschirms oder in eine Richtung hin zur Betrachtungsfläche abgestrahlt oder geleitet wird.
Ausführungsform 9. Anzeigevorrichtung (2) nach einer der Ausführungsformen 7 oder 8 in Kombination mit einem der Ansprüche 5 oder 6, wobei die Lichtquelle (24) zwecks Einspeisung des mit ihr erzeugbaren Lichts optisch mit dem Lichtleiter (23) gekoppelt ist.
Ausführungsform 10. Anzeigevorrichtung (2) nach einer der vorangehenden Ausführungsformen, wobei die Signalisierungs-Einrichtung (28) zum Feststellen eines Zustands oder einer Zustandsveränderung als Folge einer funkbasierten oder lichtbasierten oder leitungsgebundenen Kommunikation mit einem externen Gerät ausgebildet ist.
Ausführungsform 11. Anzeigevorrichtung (2) nach Ausführungsform 10, wobei die Signalisierungs-Einrichtung (28) eine erste Kommunikationsstufe (12) aufweist, die zum funkbasierten oder lichtbasierten Kommunizieren gemäß einem Zeitschlitz-Kommunikationsprotokoll oder zum leitungsgebundenen Kommunizieren ausgebildet ist, und zum Erkennen eines Signalisierung-Befehls bei einer solchen Kommunikation als Auslöser für die Signalisierung ausgebildet ist.
Ausführungsform 12. Anzeigevorrichtung (2) nach Ausführungsform 10, wobei die Signalisierungs-Einrichtung (28) zum Erkennen einer Veränderung in der mit Hilfe des Bildschirms anzuzeigenden Information als Auslöser für die Signalisierung ausgebildet ist.
Ausführungsform 13. Anzeigevorrichtung (2) nach Ausführungsform 10, wobei die Signalisierungs-Einrichtung (28) eine erste Kommunikationsstufe (12) aufweist, die zum funkbasierten oder lichtbasierten Kommunizieren gemäß einem Zeitschlitz-Kommunikationsprotokoll ausgebildet ist, und die Signalisierungs-Einrichtung (28) zum eigenständigen Erkennen eines Kommunikationsproblems, insbesondere eines fehlenden Synchronismus mit einer Basisstation (5), als Auslöser für die Signalisierung ausgebildet ist.
Ausführungsform 14. Anzeigevorrichtung (2) nach Ausführungsform 10, wobei die Signalisierungs-Einrichtung (28) eine zweite Kommunikationsstufe (13) aufweist, die zum funkbasierten Kommunizieren gemäß einem für Nahfeld-Kommunikation ausgelegten Kommunikationsprotokoll, insbesondere dem standardisierten NFC-Kommunikationsprotokoll, ausgebildet ist, und die Signalisierung-Einrichtung (28) zum Erkennen eines Signalisierung-Befehls bei einer solchen Kommunikation als Auslöser für die Signalisierung ausgebildet ist.
Ausführungsform 15. Anzeigevorrichtung (2) nach einer der vorangehenden Ausführungsformen, wobei die Signalisierungs-Einrichtung (28):
   - eine Lichtsignal-Abgabeeinrichtung (23,24), welche ein visuell wahrnehmbares Lichtsignal für das Signalisieren erzeugt, und
   - eine damit gekoppelte bzw. zusammenwirkende und die Lichtsignal-Abgabeeinrichtung ansteuernde Lichtsignal-Steuereinrichtung (12; 13; 20; 12, 20; 13, 20), welche die Abgabe des Lichtsignals in Abhängigkeit von besagtem Zustand oder besagter Zustandsänderung steuert, aufweist.
Ausführungsform 16. Anzeigevorrichtung (2) nach einer der vorangehenden Ausführungsformen, die eine interne Energieversorgung, insbesondere realisiert mit Hilfe eines Akkumulators oder einer Batterie, oder Kontakte zum Kontaktieren einer leitungsgebundenen externen Energieversorgung aufweist.
Ausführungsform 17. Anzeigevorrichtung (2) nach einer der vorangehenden Ausführungsformen, wobei der Bildschirm (21) alleine oder der Bildschirm zusammen mit der Signalisierungs-Einrichtung (28) ein mehrfarbiges Display realisiert.
Ausführungsform 18. Verwendung der Anzeigevorrichtung (2) nach einer der Ausführungsformen 1 bis 17 als Bestandteil eines Weg-Leitsystems zum Anzeigen eines Wegs oder eines Notausgang-Anzeige-Systems zum Anzeigen eines Wegs zu einem Notausgang.

## Patentansprüche

1. Elektronische Preis- und/oder Produkt-Anzeigevorrichtung (2), aufweisend
- einen reflektiven Bildschirm (21) zur Anzeige einer Information, und
- eine Signalisierungs-Einrichtung (28) zum direkt in Blickrichtung auf den Bildschirm visuell-wahrnehmbar die angezeigte Information überlagernden Signalisieren von einem internen Zustand oder einer internen Zustandsveränderung der Anzeigevorrichtung (2),
**dadurch gekennzeichnet, dass** die Signalisierungs-Einrichtung (28) zum Überlagern von nur einem Teil der mit Hilfe des Bildschirms angezeigten Information mit besagtem Lichtsignal ausgebildet ist, oder dass die Signalisierungs-Einrichtung (28) zum bereichsweisen Überlagern der mit Hilfe des Bildschirms wiedergegeben Information mit unterschiedlichen Lichtsignalen ausgebildet ist, und
dass die Signalisierungs-Einrichtung (28) einen Lichtleiter (23) aufweist, der in Bezug auf den Bildschirm derart angebracht bzw. orientiert ist, dass seine vorwiegende Lichtausbreitungsrichtung parallel zur Betrachtungsfläche des Bildschirms (21) verläuft.

2. Anzeigevorrichtung (2) nach Anspruch 1, wobei der Lichtleiter (23) einen Bestandteil des Bildschirms (21) bildet, bevorzugt die äußere Betrachtungsfläche des Bildschirms abdeckt oder in sie integriert ist oder besagte äußere Betrachtungsfläche bildet.

3. Anzeigevorrichtung (2) nach einem der vorangehenden Ansprüche, wobei die Signalisierungs-Einrichtung (28) eine oder mehrere Lichtquellen (24), insbesondere LED oder OLED, besonders bevorzugt RGB-LED, aufweist.

4. Anzeigevorrichtung (2) nach Anspruch 3, wobei die Lichtquelle (24) im Inneren des Gehäuses der Anzeigevorrichtung (2) untergebracht ist, wobei bevorzugt das mit ihr erzeugte Licht vorwiegend bzw. im Wesentlichen parallel zur Betrachtungsfläche des Bildschirms oder in eine Richtung hin zur Betrachtungsfläche abgestrahlt oder geleitet wird.

5. Anzeigevorrichtung (2) nach einem der Ansprüche 3 oder 4 in Kombination mit einem der Ansprüche 1 oder 2, wobei die Lichtquelle (24) zwecks Einspeisung des mit ihr erzeugbaren Lichts optisch mit dem Lichtleiter (23) gekoppelt ist.

6. Anzeigevorrichtung (2) nach einem der vorangehenden Ansprüche, wobei die Signalisierungs-Einrichtung (28) zum Feststellen eines Zustands oder einer Zustandsveränderung als Folge einer funkbasierten oder lichtbasierten oder leitungsgebundenen Kommunikation mit einem externen Gerät ausgebildet ist.

7. Anzeigevorrichtung (2) nach Anspruch 6, wobei die Signalisierungs-Einrichtung (28) eine erste Kommunikationsstufe (12) aufweist, die zum funkbasierten oder lichtbasierten Kommunizieren gemäß einem Zeitschlitz-Kommunikationsprotokoll oder zum leitungsgebundenen Kommunizieren ausgebildet ist, und zum Erkennen eines Signalisierung-Befehls bei einer solchen Kommunikation als Auslöser für die Signalisierung ausgebildet ist.

8. Anzeigevorrichtung (2) nach Anspruch 6, wobei die Signalisierungs-Einrichtung (28) zum Erkennen einer Veränderung in der mit Hilfe des Bildschirms anzuzeigenden Information als Auslöser für die Signalisierung ausgebildet ist.

9. Anzeigevorrichtung (2) nach Anspruch 6, wobei die Signalisierungs-Einrichtung (28) eine erste Kommunikationsstufe (12) aufweist, die zum funkbasierten oder lichtbasierten Kommunizieren gemäß einem Zeitschlitz-Kommunikationsprotokoll ausgebildet ist, und die Signalisierungs-Einrichtung (28) zum eigenständigen Erkennen eines Kommunikationsproblems, insbesondere eines fehlenden Synchronismus mit einer Basisstation (5), als Auslöser für die Signalisierung ausgebildet ist.

10. Anzeigevorrichtung (2) nach Anspruch 6, wobei die Signalisierungs-Einrichtung (28) eine zweite Kommunikationsstufe (13) aufweist, die zum funkbasierten Kommunizieren gemäß einem für Nahfeld-Kommunikation ausgelegten Kommunikationsprotokoll, insbesondere dem standardisierten NFC-Kommunikationsprotokoll, ausgebildet ist, und die Signalisierung-Einrichtung (28) zum Erkennen eines Signalisierung-Befehls bei einer solchen Kommunikation als Auslöser für die Signalisierung ausgebildet ist.

11. Anzeigevorrichtung (2) nach einem der vorangehenden Ansprüche, wobei die Signalisierungs-Einrichtung (28):
- eine Lichtsignal-Abgabeeinrichtung (23,24), welche ein visuell wahrnehmbares Lichtsignal für das Signalisieren erzeugt, und
- eine damit gekoppelte bzw. zusammenwirkende und die Lichtsignal-Abgabeeinrichtung ansteuernde Lichtsignal-Steuereinrichtung (12; 13; 20; 12, 20; 13, 20), welche die Abgabe des Lichtsignals in Abhängigkeit von besagtem Zustand oder besagter Zustandsänderung steuert, aufweist.

12. Anzeigevorrichtung (2) nach einem der vorangehenden Ansprüche, die eine interne Energieversorgung, insbesondere realisiert mit Hilfe eines Akkumulators oder einer Batterie, oder Kontakte zum Kontaktieren einer leitungsgebundenen externen Energieversorgung aufweist.

13. Anzeigevorrichtung (2) nach einem der vorangehenden Ansprüche, wobei der Bildschirm (21) alleine oder der Bildschirm zusammen mit der Signalisierungs-Einrichtung (28) ein mehrfarbiges Display realisiert.

14. Verwendung der Anzeigevorrichtung (2) nach einem der Ansprüche 1 bis 13 als Bestandteil eines Weg-Leitsystems zum Anzeigen eines Wegs oder eines Notausgang-Anzeige-Systems zum Anzeigen eines Wegs zu einem Notausgang.
